# EUROPÄISCHE PATENTANMELDUNG

(11) **EP 4 715 120 A1**
(43) Veröffentlichungstag der Anmeldung: **25.03.2026**
(21) Anmeldenummer: 24201290.4
(22) Anmeldetag: 19.09.2024
(51) Int. Cl.: E01C 19/38, E01C 19/35, E02D 3/046, E02D 3/074

(54) **RÜTTELUNTERLAGE**

(71) Anmelder: Hilti Aktiengesellschaft, 9494 Schaan (LI)
(72) Erfinder: Marnau, Michelle, 81241 München (DE); Blätz, Markus, 86925 Fuchstal/Leeder (DE)
(74) Vertreter: Hilti Aktiengesellschaft Corporate Intellectual Property

(57) **Zusammenfassung**

Rüttelunterlage (100) für eine Grundplatte (200) einer Verdichtungsvorrichtung (10) zum Bearbeiten eines Bodenabschnitts (12), wobei die Rüttelunterlage (100) folgendes aufweist: eine Abdeckplatte (102); ein vorderes Klemmmittel (108), welches an einem ersten Endbereich der Abdeckplatte (102) anordnet ist, wobei das vordere Klemmmittel (108) zwei oder mehr Befestigungselemente (110, 112) aufweist, welche sich durch die Abdeckplatte (102) erstrecken; Verschlusselemente (118, 120), welche derart lösbar mit den Befestigungselementen (110, 112) verbindbar sind, dass die Abdeckplatte (102) zwischen dem Klemmmittel (108) und den Verschlusselementen (118, 120) einklemmbar ist, wobei die Verschlusselemente (118, 120) von Hand betätigbar sind.

## Beschreibung

Die vorliegende Erfindung betrifft eine Rüttelunterlage für eine Grundplatte einer Verdichtungsvorrichtung. Andere Aspekte betreffen eine Verdichtungsvorrichtung sowie ein Verfahren zum Anbringen der Rüttelunterlage an einer Grundplatte.

### Hintergrund der Erfindung:

Bei Bodenarbeiten, die Aufschüttungen oder andere Erdbewegungen umfassen, besteht die Gefahr, dass sich die bearbeiteten Bodenabschnitte im Laufe der Zeit absenken. Dies kann zu Schäden an den darauf verlegten Bodenbelägen führen. Beispiele für solche Beläge sind Asphaltstraßen oder gepflasterte Bürgersteige und Terrassen.

Um das Setzen der Bodenabschnitte zu minimieren und damit Schäden an den Belägen zu vermeiden, wird das Erdreich verdichtet. Dafür kommen Verdichtungsvorrichtungen wie Rüttelplatten zum Einsatz, auch bekannt als Vibrationsplatten. Diese Geräte bestehen aus einer Grundplatte, die durch eine Antriebseinheit mittels Unwuchten in Bewegung versetzt wird. Diese Bewegung führt zu einer Verdichtung des Bodens.

Der Boden kann sowohl vor als auch nach dem Verlegen des Bodenbelags verdichtet werden. Bei Pflasterungen besteht jedoch die Gefahr, dass die Pflastersteine durch die Verdichtung beschädigt werden. Um dies zu verhindern, wird eine schützende Abdeckung auf die Unterseite der Grundplatte aufgebracht. Derartige Abdeckungen sind beispielsweise als Plattengleitvorrichtungen oder Rüttelunterlagen bekannt. Die Rüttelunterlage schützt die Pflastersteine vor Schäden durch die Vibrationsbewegungen. Die "Grundplatte" eines Rüttlers ist das Bauteil, das in direkten Kontakt mit dem zu verdichtenden Boden kommt und die durch das Gerät erzeugten Kräfte auf diesen überträgt. Sie besteht in der Regel aus mehreren Millimeter dickem Stahl.

Die Rüttelunterlage kann aus Kunststoff oder Gummi gefertigt sein und dient in erster Linie dazu, die auf den Untergrund wirkenden Kräfte abzumildern und Schäden zu vermeiden. Zudem kann die Rüttelunterlage als Verschleißschutzplatte fungieren, die die Grundplatte vor direkter Krafteinwirkung schützt. Neben dem schützenden Aspekt verbessern Rüttelunterlagen auch die Gleiteigenschaften der Verdichtungsvorrichtung auf dem Bodenbelag. Bei herkömmlichen Verdichtungsvorrichtungen ist die Rüttelunterlage in Form einer gleichmäßig dicken Kunststoff- oder Gummiplatte ausgeführt, die an der Grundplatte befestigt wird.

Da Rüttler vor und nach dem Verlegen des Bodenbelags eingesetzt werden können, ist es notwendig, dass die Rüttelunterlagen bedarfsweise mit der Grundplatte verbunden bzw. von dieser entfernt werden können. Aus dem Stand der Technik sind deshalb Rüttelunterlagen bekannt, die ausschließlich an der Vorderseite der Grundplatte befestigt werden. Das Problem bei der alleinigen Fixierung an der Vorderseite der Grundplatte besteht in der Bewegung der Gummimatte relativ zum Gerät, insbesondere während des Drehens und Wenden der Vibrationsplatte. Auch ist es bekannt, dass die am hinteren Ende des Rüttlers angeordneten Transporträder der Rüttelplatte häufig durch die Gummimatte verhindert wird, wenn die Rüttelunterlage nur an der Vorderseite befestigt ist.

Einige Rüttelunterlagen werden zusätzlich an der Rückseite der Verdichtungsvorrichtung befestigt. Die Fixierung an Vorder- und Rückseite erfolgt üblicherweise mit Muttern und Schrauben. Diese Methode ist jedoch sehr aufwendig und setzt den Einsatz spezieller Werkzeuge voraus. Da auf Baustellen zusätzlich nicht immer alle notwendigen Werkzeuge verfügbar sind, kann dies zu weiteren Verzögerungen führen. Ohne das erforderliche Werkzeug ist es nicht möglich, die Rüttelunterlagen sicher an der Grundplatte zu befestigen, was den Arbeitsablauf erheblich beeinträchtigen kann.

Auf Grundlage der oben genannten Problemstellung ist es eine Aufgabe der vorliegenden Erfindung, eine Rüttelunterlage bereitzustellen, welche auf einfache und schnelle Weise mit der Vorder- und Rückseite der Grundplatte eines Rüttlers verbunden werden kann. Dabei soll die Rüttelunterlage möglichst kostengünstig langlebig sein.

Die Aufgabe wird gelöst durch den Gegenstand der unabhängigen Ansprüche. Vorteilhafte Ausführungsformen zu dem Gegenstand der unabhängigen Ansprüche finden sich in den abhängigen Ansprüchen.

Dementsprechend betrifft die vorliegende Erfindung eine Rüttelunterlage für eine Grundplatte einer Verdichtungsvorrichtung zum Bearbeiten eines Bodenabschnitts, wobei die Rüttelunterlage folgendes aufweist:
- eine Abdeckplatte mit einer ersten Oberfläche, welche bei Verwendung auf dem Bodenabschnitt aufliegt, und einer zweiten Oberfläche, welche der ersten Ober-fläche gegenüber liegt und im eingebauten Zustand mit einer ersten Oberfläche der Grundplatte in Kontakt steht;
- ein vorderes Klemmmittel, welches an einem ersten Endbereich der ersten Oberfläche angeordnet ist, wobei das vordere Klemmmittel zwei oder mehr Befestigungselemente aufweist, welche sich durch die Abdeckplatte erstrecken und über die zweite Oberfläche hervorstehen; und
- Verschlusselemente, welche derart lösbar mit den Befestigungselementen verbindbar sind, dass die Abdeckplatte zwischen dem Klemmmittel und den Verschlusselementen einklemmbar ist, wobei die Verschlusselemente von Hand betätigbar sind.

Durch das vordere Klemmmittel kann die Rüttelunterlage der vorliegenden Erfindung schnell und einfach an der Vorderseite der Grundplatte fixiert werden, wobei ein eigenständiges Bewegen der Rüttelunterlage relativ zur Grundplatte während des Betriebes verhindert wird. Dabei können die Befestigungselemente vorteilhafterweise direkt in die Grundplatte einer Verdichtungsvorrichtung eingesteckt und danach mit Hilfe der lösbaren Verschlusselemente fixiert werden. Dies vereinfacht die Montage erheblich und ermöglich die Verwendung der Rüttelunterlage an der Grundplatte, selbst wenn andere Komponenten der Verdichtungsvorrichtung, wie bspw. Bewässerungssysteme die Grundplatte überdecken. Da die Verschlusselemente von Hand betätigbar sind, werden zum Fixieren der Rüttelunterlage keine weiteren Werkzeuge benötigt.

Nach einer weiteren Ausführungsform weisen die Befestigungselemente je ein Gewinde auf, auf welches die Verschlusselemente aufschraubbar sind. Hierdurch kann die Klemmwirkung des vorderen Klemmmittels auf einfache Weise stufenlos eingestellt werden. Selbstverständlich ist es alternativ möglich Verschlusselemente anderweitig lösbar mit den Befestigungselementen zu verbinden. Beispielsweise könnten die Befestigungselemente Nuten aufweisen, welche mit Schnapphaken der Verschlusselemente zusammenwirken. Diese Lösung würde eine besonders schnelle Schnappverbindung erzeugen, um die Rüttelunterlage an der Grundplatte zu befestigen.

Nach einer weiteren Ausführungsform sind die Verschlusselemente als Flügelmuttern oder Klemmhebel ausgebildet. Durch den Hebeleffekt lässt sich mit Hilfe der Klemmhebel die benötige Klemmkraft/-wirkung mit nur wenig Kraftaufwand erzielen. Durch die Verwendung von Flügelmuttern, lässt können die Verschlusselemente auf engem Raum mit den Befestigungselementen verbunden werden. Diese ist insbesondere bei einer gleichzeitigen Verwendung einer Bewässerungssystems von Vorteil, da hierdurch nur wenig Bauraum zur Verfügung steht. Die Flügelmutter sind ebenfalls einfach zu ersetzen, da es sich um Standard-Eisenwaren handelt, welche in vielen Fachmärkten vorrätig sind. Mit beiden Varianten (Flügelmutter und Klemmhebel) wird gewährleistet, dass die Rüttelunterlage sicher und ohne große Mühen an der Grundplatte befestigt werden kann, auch ohne Werkzeug und selbst für wenig erfahrene Anwender.

Nach einer weiteren Ausführungsform weist das vordere Klemmmittel eine Klemmschiene auf, welche sich im Wesentlichen zwischen Seitenkanten der Abdeckplatte erstrecken. Mit Hilfe der Klemmschiene kann die Klemmkraft auf eine größere Oberfläche der Abdeckplatte verteilt werden. Dies verhindert einerseits effektiv ein Verrutschen der Rüttelunterlage. Andererseits können durch die Klemmschiene punktuelle Krafteinträge in die Abdeckplatte vermieden werden. Gerade bei der Verwendung von dünnen Gummi- oder Kunststoffplatten, können hohe punktuelle Kräfte zu Beschädigungen der Abdeckplatte führen, wodurch die Standzeiten verringert werden können.

Nach einer weiteren Ausführungsform weist die Rüttelunterlage ein hinteres Klemmmittel auf, welches an einem dem ersten Endbereich gegenüberliegenden zweiten Endbereich der ersten Oberfläche angeordnet ist. Mit anderen Worten, die Rüttelunterlage der vorliegenden Erfindung kann vorzugsweise an beiden Enden der Grundplatte befestigt werden. Dies ist insbesondere beim "Abrütteln" enger Kurven von Vorteil, da hier höhere Lateralkräfte auftreten, welche zur Verschiebung der Rüttelunterlage gegenüber der Grundplatte führen können. Weiterhin kann die Verdichtungsvorrichtung bei engen Kurven unter Umständen nicht zurückgezogen werden, da sich sonst die Rüttelunterlage unter dem Gerät "aufstülpen" könnte. Auch können die Transporträder durch die Rüttelunterlage blockiert werden, falls diese nicht an der Hinterseite der Grundplatte fixiert ist.

Nach einer weiteren Ausführungsform weist das hintere Klemmmittel eine Klemmschiene auf, welche sich im Wesentlichen zwischen Seitenkanten der Abdeckplatte erstrecken.

Nach einer weiteren Ausführungsform weist das hintere Klemmmittel zwei oder mehr Befestigungselemente auf, welche sich durch die Abdeckplatte erstrecken und mit einem zweiten Ende über die zweite Oberfläche hervorstehen. Die Befestigungselemente können jeweils am zweiten Ende permanent mit einem Kopfteil verbunden sein, wobei der Kopfteil einen größeren Durchmesser als das korrespondierende Befestigungselement aufweist. Die permanente Verbindung kann bspw. über eine Verklebung der Kopfteile mit den Befestigungselementen erfolgen. Mit anderen Worten ist das hintere Klemmmittel derart ausgebildet, dass dieses am hinteren Ende der Grundplatte eingehakt/eingehängt werden kann. Hierbei fungieren die Befestigungselemente mit den Kopfteilen als Befestigungsanker, welche dazu ausgebildet sind in korrespondierende Kerben/Vertiefungen einzugreifen.

Nach einer weiteren Ausführungsform ist die Abdeckplatte aus einem elastischen Material, insbesondere Gummi oder Kunststoff gefertigt. Die Vorteile der vorliegenden Erfindung sind bei elastischen Abdeckplatten besonders ausgeprägt. Hier kann durch das Einhängen an einem hinteren Ende und dem Einstecken am vorderen Ende der Grundplatte ein leichtes Spannen der Abdeckplatte erzielt werden. Durch die Elastizität der Abdeckplatte kann sich diese beim Spannen an eine Unterseite der Grundplatte eng anschmiegen.

Ein weiterer Aspekt der vorliegenden Erfindung betrifft eine Verdichtungsvorrichtung, insbesondere einen Rüttler, mit einer Antriebseinheit und einer Grundplatte, wobei die Antriebseinheit dazu ausgebildet ist, die Grundplatte zur Verdichtung eines Untergrund zu bewegen und wobei die Grundplatte mit einer erfindungsgemäßen Rüttelunterlage verbunden ist.

Ein weitere Aspekt der vorliegenden Erfindung betrifft ein Verfahren zum Anbringen einer Rüttelunterlage an einer Grundplatte einer Verdichtungsvorrichtung, wobei das Verfahren folgende Schritte aufweist:
- lösbares Befestigen der Abdeckplatte an einem hinteren Endbereich der Grundplatte;
- Einführen der Befestigungselemente des vorderen Klemmmittels in Durchgangsöffnungen der Grundplatte;
- Anbringen der Verschlusselemente.

Weitere Vorteile ergeben sich aus der folgenden Figurenbeschreibung. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: schematische Ansicht einer Verdichtungsvorrichtung
- Fig. 2A: perspektivische Ansicht einer Rüttelunterlage gemäß einer Ausführungsform der vorliegenden Erfindung;
- Fig. 2B: Seitenansicht der Rüttelunterlage gemäß Fig. 2A;
- Fig. 3: perspektivische Draufsicht auf eine Grundplatte mit einer Rüttelunterlage gemäß Fig. 2A;
- Fig. 4: schematisches Flussdiagramm eines erfindungsgemäßen Verfahrens.

### Detaillierte Beschreibung

Figur 1 zeigt eine bevorzugte Ausführungsform der vorgeschlagenen Rüttelplatte 10. Die Rüttelplatte 10 kann auf einen Untergrund 12 aufgesetzt werden, der von einer Grundplatte 24 der Rüttelplatte 10 geglättet werden soll. Die Grundplatte 24 der Rüttelplatte 10 kann zu Schwingungen angeregt werden, mit denen der Untergrund 12 verdichtet werden kann. Die Schwingungen oder Vibrationsbewegungen werden von einem Elektromotor 14 erzeugt und mit Hilfe einer Getriebevorrichtung 16 auf die Grundplatte 24 übertragen. Bei der Getriebevorrichtung 16 kann es sich beispielsweise um ein Stirnradgetriebe handeln. Die Getriebevorrichtung 16 und der Elektromotor 14 bilden zusammen den Antriebsstrang 18 der Rüttelplatte 10. Die Bewegung des Elektromotors 14 kann vorzugsweise auf eine Welle (nicht dargestellt) übertragen werden, die die Bewegung ihrerseits auf die Grundplatte 24 überträgt. Die Welle kann eine exzentrische Masse 30 umfassen oder mit einer exzentrischen Masse 30 verbunden vorliegen. Die Rüttelplatte 10 kann mit mindestens einer Energieversorgungseinheit 20 verbunden vorliegen, um von der Energieversorgungsvorrichtung 20 elektrische Energie zu erhalten. Bei dem in Fig. 1 dargestellten Beispiel weist die Rüttelplatte 10 eine Energieversorgungsvorrichtung 20 im Sinne eines Einzelakkumulators 40 auf. Selbstverständlich ist es ebenfalls möglich, dass die Energieversorgungseinrichtung zwei oder mehr Akkumulatoren aufweist. Die Energieversorgungsvorrichtung 20, der Elektromotor 14 und eine Steuer-Elektronik 22 bilden zusammen eine Antriebseinheit 26 der Rüttelplatte 10.

Zwischen einer Reihe von Komponenten der Rüttelplatte 10 können Dämpfungselemente 28 vorgesehen sein. Beispielsweise können zwischen der Grundplatte 24 und der Antriebseinheit 26 Dämpfungselemente 28 vorgesehen sein. Darüber hinaus können Dämpfungselemente 28 zwischen der mindestens einen Energieversorgungseinheit 20 und/oder der Steuer-Elektronik 22 vorgesehen sein. Die Antriebseinheit 26 kann mit einem Griff oder einem Schubbügel 32 verbunden sein, mit denen die Rüttelplatte 10 gehalten bzw. bewegt werden kann. Auch zwischen der Antriebseinheit 26 auf der einen Seite und dem Griff bzw. dem Schubbügel 32 auf der anderen Seite können Dämpfungselemente 28 vorgesehen sein. Durch diese Dämpfungselemente 28 wird beispielsweise verhindert, dass die Schwingungen bzw. Vibrationen der Rüttelplatte 10 bzw. ihrer Grundplatte 24 auf den Nutzer bzw. seine Hände und Gelenke übertragen werden. Eine andere Funktion der Dämpfungselemente 28 kann darin bestehen, einzelne empfindliche Elemente der Rüttelplatte 10, wie beispielsweise die Steuer-Elektronik 22, vor den Schwingungen und etwaigen Beschädigungen zu schützen.

Die Figur 2A zeigt eine schematische, perspektivische Ansicht einer Rüttelunterlage 100 gemäß einer Ausführungsform der vorliegenden Erfindung. In Figur 2B ist die Rüttelunterlage 100 gemäß Figur 2A in einer Seitenansicht gezeigt. Die Rüttelunterlage 100 weist eine Abdeckplatte 102 auf. Die Abdeckplatte 102 umfasst eine erste Oberfläche 104, welche während des Betriebs in Kontakt mit dem zu verdichtenden Untergrund, wie beispielsweise den Pflastersteinen, steht. Eine gegenüberliegende zweite Oberfläche 106 wird mit der Grundplatte (200, Figur 3) der Verdichtungsvorrichtung verbunden.

Die Abdeckplatte 102 weist einen vorderen, ersten Endbereich 107, einen Mittenbereich 109 sowie einen hinteren, zweiten Endbereich 111 auf. Der Mittenbereich 109 ist im Wesentlichen flach ausgebildet und steht während dem Betrieb mit dem zu bearbeiteten Untergrund in Kontakt. Der erste und zweite Endbereich 107, 111 sind derart ausgebildet, dass diese gegenüber dem Mittenbereich gebogen werden können. Im Betrieb sind die ersten und zweiten Endbereiche 107, 111 in Richtung der Grundplatte der Verdichtungsvorrichtung nach oben gebogen. Die Abdeckplatte 102 ist derart ausgebildet, dass sie sich an die typischerweise gebogene Form der Grundplatte anschmiegt.

Ein erstes, vorderes Klemmmittel 108 ist am ersten Endbereich 107 der Abdeckplatte 102 vorgesehen. Das Klemmmittel 108 ist insbesondere lösbar mit der Abdeckplatte 102 verbunden. In dieser Ausführungsform weist das vordere Klemmmittel eine Klemmschiene auf, welche an der ersten Oberfläche 104 der Abdeckplatte 102 angebracht ist. Die Klemmschiene kann beispielsweise als Stahlblech ausgebildet sein. In der hier dargestellten Ausführungsform erstreckt sich die Klemmschiene zwischen den Seitenkanten der Abdeckplatte 102. Mit anderen Worten, die Klemmschiene des vorderen Klemmmittels 108 deckt im Wesentlichen die gesamte laterale Ausdehnung der Abdeckplatte 102 ab. Hierdurch kann die Rüttelunterlage 100 über seine gesamte laterale Ausdehnung mit der Grundplatte verbunden werden.

Das Klemmmittel 108 weist ferner zwei Befestigungselemente 110, 112 auf. Die Befestigungselemente 110, 112 können beispielsweise als Gewindestangen ausgebildet sein. Die Befestigungselemente sind jeweils an einem ersten Ende permanent mit der Klemmschiene verbunden. Hierzu kann die Klemmschiene die in Fig. 2A gezeigten Öffnungen 114, 116 aufweisen, mit welchen die Befestigungselemente 110, 112 an ihren ersten Enden verbunden, bspw. verschweißt, sind. Die Befestigungselemente 110, 112 erstrecken sich von der Klemmschiene durch den vorderen Endbereich 107 der Abdeckplatte 102. Hierzu kann die Abdeckplatte Durchgangsöffnungen (nicht gezeigt) aufweisen, welche dazu dienen die Befestigungselemente 110, 112 aufzunehmen.

Die Befestigungselemente 110, 112 erstrecken sich durch die Durchgangsöffnungen und ragen über die zweite Oberfläche 106 der Abdeckplatte 102 hinaus. Der über die zweite Oberfläche 106 hervorstehende Teil der Befestigungselemente 110, 112 ist insbesondere länger als eine Dicke der korrespondierenden Grundplatte, wie dies auch aus Figur 3 ersichtlich ist.

An einem zweiten Ende der Befestigungselemente 110, 112 sind diese mit Verschlusselementen 118, 120 lösbar verbunden bzw. verbindbar. In der hier dargestellten Ausführungsvariante sind die Verschlusselemente als Klemmhebel ausgebildet, welche auf ein Gewinde der Befestigungselemente 110, 112 aufgeschraubt werden können, um die Rüttelplatte zwischen dem vorderen Klemmmittel 108 und der Grundplatte einzuklemmen, wie dies in Figur 3 näher erläutert werden wird.

Die Verschlusselemente sind gemäß der vorliegenden Erfindung von Hand betätigbar. Mit anderen Worten, es werden keine Werkzeuge benötigt, um die Verschlusselemente 118, 120 mit den zweiten Enden der Befestigungselemente 110, 112 zu verbinden. In alternativen Ausführungsformen können die Verschlusselemente jede andere Form umfassen, welche es erlaubt das vordere Klemmmittel 108 gegen die Abdeckplatte und die Grundplatte zu verspannen. Beispielsweise können die Verschlusselemente auch als Sterngriffe ausgebildet sein. Die Verschlusselemente sind gemäß der vorliegenden Erfindung lösbar mit den Befestigungselementen 110, 112 verbunden oder verbindbar, sodass die Verschlusselemente erst nach dem Anordnen der Abdeckplatte 102 an der Grundplatte mit den Befestigungselementen 110, 112 verbunden werden.

Ein zweites, hinteres Klemmmittel 130 ist am zweiten, hinteren Endbereich 109 der Abdeckplatte 102 vorgesehen. Das hintere Klemmmittel 130 ist insbesondere permanent mit der Abdeckplatte 102 verbunden. In dieser Ausführungsform weist das hintere Klemmmittel eine Klemmschiene auf, welche an der ersten Oberfläche 104 der Abdeckplatte 102 angebracht ist. Die Klemmschiene kann beispielsweise als Stahlblech ausgebildet sein. In der hier dargestellten Ausführungsform erstreckt sich die Klemmschiene des hinteren Klemmmittels 130 beispielsweise zwischen den Seitenkanten der Abdeckplatte 102. Mit anderen Worten, die Klemmschiene des hinteren Klemmmittels 130 deckt im Wesentlichen die gesamte laterale Ausdehnung der Abdeckplatte 102 ab. Hierdurch kann die Rüttelunterlage 100 über seine gesamte laterale Ausdehnung mit der Grundplatte verbunden werden.

Das hintere Klemmmittel 130 weist zwei Verschlussbolzen 122, 124 auf, welche dazu dienen den hinteren Endbereich 111 der Abdeckplatte 102 formschlüssig mit einem hinteren Ende der Grundplatte zu verbinden. Wie dies im Bezug auf Figur 3 näher erläutert werden wird, können die Verschlussbolzen bspw. am hinteren Ende der Grundplatte eingehängt werden.

Die Verschlussbolzen 122 weisen jeweils ein Befestigungselement 132 auf. Die Befestigungselemente 132 können beispielsweise als Gewindestangen oder Stifte ausgebildet sein. Die Befestigungselemente 132 sind jeweils an einem ersten Ende permanent mit der hinteren Klemmschiene verbunden. Hierzu kann die hintere Klemmschiene (ähnlich der vorderen Klemmschiene) Öffnungen (nicht dargestellt) aufweisen, mit welchen die Befestigungselemente 132 an ihren ersten Enden verbunden, bspw. verschweißt, sind. Die Befestigungselemente 132 erstrecken sich von der Klemmschiene durch den hinteren Endbereich 111 der Abdeckplatte 102. Hierzu kann die Abdeckplatte Durchgangsöffnungen 126, 128 aufweisen, welche dazu dienen die Befestigungselemente 132 aufzunehmen.

Die Befestigungselemente 132 erstrecken sich durch die Durchgangsöffnungen 126, 128 und ragen über die zweite Oberfläche 106 der Abdeckplatte 102 hinaus. Der über die zweite Oberfläche 106 hervorstehende Teil der Befestigungselemente 132 ist insbesondere länger als eine Dicke der korrespondierenden Grundplatte, wie dies auch aus Figur 3 ersichtlich ist.

An einem zweiten Ende der Befestigungselemente 132 sind diese mit Kopfteilen 134 verbunden. Die Kopfteile haben einen Durchmesser, welcher größer als der Durchmesser der Befestigungselemente 132 und größer als der Durchmesser der Öffnungen 126, 128 ist. In der hier dargestellten Ausführungsvariante sind die Kopfteile zylinderförmig ausgebildet, ähnlich dem Kopf einer Zylinderschraube. Die Kopfteile 134 können ein Innengewinde aufweisen, welches auf ein Außengewinde der Befestigungselemente 132 aufgeschraubt werden kann. In der hier dargestellten Ausführungsform sind die Kopfteile 134 permanent mit den Befestigungselementen 132 verbunden.

Beispielsweise können die Befestigungselemente 132, während der Herstellung der Rüttelunterlage 100, zunächst (ohne die Kopfteile) durch die Öffnungen 126, 128 gesteckt und danach mit den Kopfteilen 134 verbunden werden. Dazu werden die Kopfteile 134 auf die Befestigungselemente 132 aufgeschraubt und dann mit diesen verklebt oder verschweißt. Insbesondere durch Verkleben kann auf einfache Weise eine permanente Verbindung erzeugt werden, ohne das Material (z.B. Gummi) der Abdeckplatte 102 zu beschädigen. Alternativ können die Kopfteile auch nicht permanent mit den Befestigungselementen verbunden werden. Beispielsweise können die Kopfteile auf die zweiten Enden der Befestigungselemente 132 aufgeschraubt und über Madenschrauben, welche sich bspw. radial durch den Kopfteil erstrecken, am Befestigungselement fixiert werden.

Figur 3 zeigt die in den Figuren 2A und 2B gezeigt Rüttelunterlage 100 im montierten Zustand an einer Grundplatte 200.

Die Grundplatte 200 weist an einem vorderen Ende erste und zweite Einkerbungen 202, 204 auf, welche dazu ausgebildet sind, die Befestigungselemente 110, 112 des vorderen Klemmmittels 108 aufzunehmen. In einer alternativen Ausführungsform ist es auch denkbar, dass die Grundplatte statt der ersten und zweiten Einkerbungen, Durchgangsöffnungen (bspw. Bohrungen) aufweist, durch welche die Befestigungselemente 110, 112 gesteckt werden können bevor die Verschlusselemente 118, 120 aufgebracht werden.

Die Einkerbungen 202, 204 der Ausführungsform nach Figur 3 sind breiter ausgebildet als ein Durchmesser der Befestigungselemente 110, 112. Die Verschlusselemente 118, 120 haben einen Durchmesser, der größer ist als die Breite der Einkerbungen 202, 204.

Um die vorderen Einkerbungen 202, 204 herum weist die die Grundplatte 200 einen Verdickungsbereich auf, d.h. die Dicke der Grundplatte 200 ist im Randbereich der Einkerbungen 202, 204 aufgedickt. Dies ermöglicht es, die vordere Klemmvorrichtung besonders fest mit der Grundplatte 200 zu verbinden und die Abdeckplatte besonders sicher mit am vorderen Ende der Grundplatte zu befestigen.

Die Grundplatte 200 weist an einem hinteren Ende dritte und vierte Einkerbungen 206, 208 auf, welche dazu ausgebildet sind, die Verschlussbolzen 122, 124 des hinteren Klemmmittels 130 aufzunehmen. Hierzu sind die Einkerbungen 206, 208 breiter ausgebildet als ein Durchmesser der Befestigungselemente 130 der Verschlussbolzen 122, 124. Die Kopfteile 132 haben einen Durchmesser, der größer ist als die Breite der Einkerbungen 206, 208. Da die Kopfteile permanent mit den Befestigungselementen 130 des hinteren Klemmmittels 130 verbunden sind, werden die Verschlussbolzen 122, 124, bei Montage der Rüttelunterlage 100, über das offene Ende in die dritten und vierten (hinteren) Einkerbungen 206, 208 der Grundplatte 200 eingeschoben.

Um die hinteren Einkerbungen 206, 208 herum weist die die Grundplatte 200 einen Verdickungsbereich auf, d.h. die Dicke der Grundplatte 200 ist im Randbereich der Einkerbungen 206, 208 aufgedickt.

Figur 4 zeigt ein schematisches Ablaufdiagramm eines Verfahrens zur Befestigung der erfindungsgemäßen Rüttelunterlage an einer Grundplatte. In einem ersten Schritt S302 wird das hintere Klemmmittel 130 mit einem hinteren Ende der Grundplatte 200 verbunden. Insbesondere werden zunächst die Verschlussbolzen 122, 124 in die dritten und vierten Einkerbungen 206, 208 eingeschoben.

In einem zweiten Schritt S304 werden die vorderen Befestigungselemente 110, 112 in die vorderen Einkerbungen 202, 204 eingeführt. Da die Befestigungselemente 110, 112 zu diesem Zeitpunkt vorzugsweise noch nicht mit den Verschlusselementen verbunden sind, ist es möglich die Befestigungselemente 110, 112 durch die Einkerbungen zu stecken, statt diese über das Offene Ende der Einkerbungen 202, 204 einzuführen/einzuhaken. Dies ist insbesondere dann von Vorteil, wenn die Verdichtungsvorrichtung eine Bewässerungsschiene aufweist, welche am vorderen Ende der Grundplatte angeordnet ist und das offene Ende der Einkerbungen 202, 204 überdeckt.

Nachdem die Befestigungselemente 110, 112 in die Einkerbungen 202, 204 eingeführt wurden, werden die Verschlusselemente 118, 120 in einem dritten Schritt S306 auf die zweiten, hervorstehenden Enden der Befestigungselemente 110, 112 aufgebracht. Insbesondere werden die als Klemmhebel ausgebildeten Verschlusselemente gemäß der Ausführungsform nach Figuren 2A und 2B in diesem Schritt auf das Gewinde der Befestigungselemente (bspw. Gewindestangen) aufgeschraubt. Durch das Aufschrauben wird die Abdeckplatte zwischen der Klemmschiene und der Grundplatte 200 eingeklemmt.

### Bezugszeichenliste

- 10: Verdichtungsvorrichtung
- 12: Boden, Erde, Untergrund
- 14: Elektromotor
- 16: Getriebevorrichtung, beispielweise Stirnradgetriebe
- 18: Leistungsstrang
- 20: Energieversorgungseinheit
- 22: Steuer-Elektronik
- 24: Grundplatte
- 26: Antriebseinheit
- 28: Dämpfungselemente
- 30: exzentrische Masse
- 32: Griff oder Schubbügel
- 100: Rüttelunterlage
- 102: Abdeckplatte
- 104: erste Oberfläche
- 106: zweite Oberfläche
- 107: vorderer Endbereich
- 108: vorderes Klemmmittel
- 109: Mittelbereich
- 110: erstes Befestigungselement
- 111: hinterer Endbereich
- 112: zweites Befestigungselement
- 114: erste Öffnung
- 116: zweite Öffnung
- 118: erstes Verschlusselement
- 120: zweites Verschlusselement
- 122: erster Verschlussbolzen
- 124: zweiter Verschlussbolzen
- 126: erste Öffnung
- 128: zweite Öffnung
- 130: hinteres Klemmmittel
- 132: Befestigungselement
- 134: Kopf
- 200: Grundplatte
- 202: erste Einkerbung
- 204: zweite Einkerbung
- 206: dritte Einkerbung
- 208: vierte Einkerbung
- 210: exzentrische Masse

## Patentansprüche

1. Rüttelunterlage (100) für eine Grundplatte (200) einer Verdichtungsvorrichtung (10) zum Bearbeiten eines Bodenabschnitts (12), wobei die Rüttelunterlage (100) folgendes aufweist:
- eine Abdeckplatte (102) mit einer ersten Oberfläche (104), welche bei Verwendung auf dem Bodenabschnitt aufliegt, und einer zweiten Oberfläche (106), welche der ersten Oberfläche (104) gegenüber liegt und im eingebauten Zustand mit einer ersten Oberfläche der Grundplatte (200) in Kontakt steht;
- ein vorderes Klemmmittel (108), welches an einem ersten Endbereich der ersten Oberfläche (104) angeordnet ist, wobei das vordere Klemmmittel (108) zwei oder mehr Befestigungselemente (110, 112) aufweist, welche sich durch die Abdeckplatte (102) erstrecken und über die zweite Oberfläche (106) hervorstehen; und
- Verschlusselemente (118, 120), welche derart lösbar mit den Befestigungselementen (110, 112) verbindbar sind, dass die Abdeckplatte (102) zwischen dem Klemmmittel (108) und den Verschlusselementen (118, 120) einklemmbar ist, wobei die Verschlusselemente (118, 120) von Hand betätigbar sind.

2. Rüttelunterlage nach Anspruch 1,
wobei die Befestigungselemente (110, 112) je ein Gewinde aufweisen, auf welches die Verschlusselemente (118, 120) aufschraubbar sind.

3. Rüttelunterlage nach Anspruch 1 oder 2,
wobei die Verschlusselemente (118, 120) als Klemmhebel oder Flügelmuttern ausgebildet sind.

4. Rüttelunterlage nach einem der Ansprüche 1 bis 3,
wobei das vordere Klemmmittel (108) eine Klemmschiene aufweist, welche sich im Wesentlichen zwischen Seitenkanten der Abdeckplatte (102) erstrecken.

5. Rüttelunterlage nach einem der Ansprüche 1 bis 4,
wobei die Rüttelunterlage ein hinteres Klemmmittel (130) aufweist, welches an einem dem ersten Endbereich gegenüberliegenden zweiten Endbereich der ersten Oberfläche (104) angeordnet ist.

6. Rüttelunterlage nach Anspruch 5,
wobei das hintere Klemmmittel (130) eine Klemmschiene aufweist, welche sich im Wesentlichen zwischen Seitenkanten der Abdeckplatte (102) erstrecken.

7. Rüttelunterlage nach Anspruch 5 oder 6,
wobei das hintere Klemmmittel (130) zwei oder mehr Befestigungselemente (132) aufweist, welche sich durch die Abdeckplatte (102) erstrecken und mit einem zweiten Ende über die zweite Oberfläche (106) hervorstehen.

8. Rüttelunterlage nach Anspruch 7,
wobei die Befestigungselemente (132) jeweils am zweiten Ende permanent mit einem Kopfteil (134) verbunden sind, wobei der Kopfteil (134) einen größeren Durchmesser als das korrespondierende Befestigungselement aufweist.

9. Rüttelunterlage nach einem der Ansprüche 1 bis 8,
wobei die Abdeckplatte (102) aus einem elastischen Material, insbesondere Gummi oder Kunststoff, gefertigt ist.

10. Verdichtungsvorrichtung (10), insbesondere Rüttler, mit einer Antriebseinheit (26) und einer Grundplatte (200), wobei die Antriebseinheit (26) dazu ausgebildet ist, die Grundplatte (200) zur Verdichtung eines Untergrund zu bewegen, wobei die Grundplatte (200) mit einer Rüttelunterlage (100) nach einem der Ansprüche 1 bis 9 verbunden ist.

11. Verfahren zum Anbringen einer Rüttelunterlage (100) nach einem der Ansprüche 1 bis 9 an einer Grundplatte (200) einer Verdichtungsvorrichtung, wobei das Verfahren folgende Schritte aufweist:
- lösbares Befestigen der Abdeckplatte (102) an einem hinteren Endbereich der Grundplatte;
- Einführen der Befestigungselemente des vorderen Klemmmittels in Durchgangsöffnungen der Grundplatte;
- Anbringen der Verschlusselemente.
